# EUROPÄISCHE PATENTSCHRIFT

(11) **EP 1 590 818 B1**
(45) Veröffentlichungstag und Bekanntmachung des Hinweises auf die Patenterteilung: **21.03.2007**
(21) Anmeldenummer: 04705093.5
(22) Anmeldetag: 26.01.2004
(51) Int. Cl.: H01H 1/58, H01R 4/36

(54) **ANSCHLUSSKLEMMVORRICHTUNG ZUM ANSCHLUSS EINES RINGKABELSCHUHS UND ZUGEHÖRIGES ELEKTRISCHES GERÄT**
TERMINAL CLAMPING DEVICE FOR CONNECTING AN ANNULAR CABLE LUG AND CORRESPONDING ELECTRICAL APPLIANCE
DISPOSITIF BORNE DE RACCORDEMENT POUR LE RACCORDEMENT D'UNE COSSE DE CABLE DE CEINTURE ET APPAREIL ELECTRIQUE CORRESPONDANT

(30) Priorität: 04.02.2003 DE 10304480
(43) Veröffentlichungstag der Anmeldung: 02.11.2005
(73) Patentinhaber: SIEMENS AKTIENGESELLSCHAFT, 80333 München (DE)
(72) Erfinder: PETERS, Hartmut, 91054 Erlangen (DE); SABISCH, Willy, 92245 Kümmersbruck (DE)
(86) Internationale Anmeldenummer: PCT/EP2004/000630
(87) Internationale Veröffentlichungsnummer: WO 2004/070756

(56) Entgegenhaltungen:
- EP-A- 0 812 031
- EP-A- 1 267 449
- FR-A- 2 795 560
- GB-A- 347 765
- US-A- 3 891 298
- US-A- 5 493 085
- US-A- 5 704 815
- US-B1- 6 280 264

## Beschreibung

Die Erfindung bezieht sich auf eine Anschlussklemmvorrichtung für ein elektrisches Gerät, insbesondere zum Anschluss eines mit einem Ringkabelschuh abgeschlossenen elektrischen Leiters, mit einem Anschlussstück, einem das Anschlussstück umgebenden Klemmrahmen und einer Klemmschraube, wobei der Klemmrahmen mit einer Gewindebohrung versehen ist, die mit der Klemmschraube derart zusammenwirkt, dass durch Drehung der Klemmschraube der Klemmrahmen zur Herstellung einer Klemmkontaktierung des elektrischen Leiters gegen das Anschlussstück verschiebbar ist. Die Erfindung bezieht sich weiterhin auf ein mit einer derartigen Anschlussklemmvorrichtung ausgestattetes elektrisches Gerät.

Schraubklemmen sind als Anschlussklemmvorrichtung in der elektrischen Anschlusstechnik zur Kontaktierung von elektrischen Leitern an elektrischen Geräten weit verbreitet. In ihrer herkömmlichen Grundform umfasst eine Schraubklemme eine Klemmschraube, die in die Gewindeöffnung eines Anschlussstückes einschraubbar ist. Ein anzuschließender elektrischer Leiter wird hierbei zwischen dem Schraubenkopf der Klemmschraube und dem Anschlussstück klemmkontaktiert.

Aus US-A-5 4.93 085 ist eine Anschlussvorrichtung bekannt, bei der eine Mutter in ein Gehäuse der Anschlussvorrichtung über eine Clipverbindung weitgehend verliersicher angeordnet ist. Das Gehäuse weist an zwei gegenüberliegenden Seiten jeweils ein Durchgangsloch auf, wobei die Durchgangslöcher in axialer Richtung deckungsgleich zu der Gewindebohrung der Mutter angeordnet sind. In eine Gehäuseöffnung kann ein flaches, mit einem weiteren Durchgangsloch ausgeführtes Anschlussstück eines elektrischen Gerätes derart eingeführt werden, dass auch das weitere Durchgangsloch mit den oben genannten Durchgangslöchern in axialer Richtung deckungsgleich angeordnet ist. Mittels einer das Gehäuse, die Mutter und das Anschlussstück durchdringenden Klemmschraube wird schließlich ein elektrischer Leiter zwischen Schraubenkopf und Gehäuse klemmkontaktiert.

Aus US-A-3 891 298 ist eine Anschlussklemmverbindung bekannt, bei der ein Anschlussstück mit einem Clip in der Anschlussvorrichtung montiert ist und ein Ende eines elektrischen Leiters durch Drehen einer Klemmschraube auf das Anschlussstück gepresst wird.

Aus US-A-5 704 815 ist eine Anschlussklemmvorrichtung zur Kontaktierung einer Kontaktleiste eines elektrischen Gerätes bekannt, wobei jede Kontaktleiste eine Gewindebohrung aufweist. Die Anschlussvorrichtung umfasst mehrere Klemmschrauben, mit denen mit Rahmenklemmen versehene elektrische Leiter mit der Kontaktleiste des elektrischen Gerätes durch Einschrauben der Klemmschrauben in die Gewindebohrungen verbunden werden können.

Als Rahmenklemme wird eine Sonderform einer Schraubklemme bezeichnet, bei der ein zumeist etwa viereckiger, geschlossener Klemmrahmen vorgesehen ist, in dessen Umfang eine mit der Klemmschraube korrespondierende Gewindebohrung eingebracht ist. Hierbei ist entweder, wie z. B. bei einer aus der DE 295 08 609 U1 bekannten Rahmenklemme, der Klemmrahmen gehäusefest, wobei die Klemmschraube axialbeweglich gegenüber dem Gehäuse ist und zur Herstellung der Klemmkontaktierung in den Klemmrahmen eingeschraubt werden kann. Oder es ist, wie beispielsweise in der DE 32 30 408 A1 offenbart, die Klemmschraube am Gehäuse in axialer Richtung fixiert, und der Klemmrahmen wird bei Drehung der Klemmschraube gegen ein in den Klemmrahmen hineinragendes, gehäusefestes Anschlussstück vorgeschoben.

Um bei Kontaktierung eines flexiblen elektrischen Leiters, insbesondere eines Litzendrahtes, ein Ausfasern des Leiterendes zu vermeiden, und somit einen guten und fehlersicheren Kontakt zwischen dem Leiter und dem Gerät sicherzustellen, ist es üblich, das Leiterende zunächst mit einem so genannten Kabelschuh abzuschließen. Der Kabelschuh wird dann wiederum mit dem Gerät klemmkontaktiert. Eine gebräuchliche Form eines Kabelschuhs ist ein so genannter Ringkabelschuh. Dieser trägt an seinem Freiende ein ringartig ausgebildetes und mit einer Schrauböffnung versehenes Endstück. Dieses Endstück wird bei einer herkömmlichen Schraubklemme fixiert, indem es nach Art einer Beilagscheibe der Klemmschraube unterlegt wird. Die Verwendung eines Ringkabelschuhs ist insofern vorteilhaft, als infolge des ringartig die Klemmschraube umgebenden Endstücks der Leiter auch bei locker sitzender Klemmschraube an der Anschlussklemmvorrichtung verliersicher gehalten ist.

Um einen Ringkabelschuh an einer herkömmlichen Schraubklemme anklemmen zu können, muss notwendigerweise die Klemmschraube vollständig aus der korrespondierenden Gewindebohrung des Anschlussstücks herausgedreht werden. Bei einer herkömmlichen Schraubklemme ist die Klemmschraube jedoch lediglich an der Gewindebohrung gehalten. Nach dem Herausdrehen der Klemmschraube ist diese somit lose. Das Anklemmen des Ringkabelschuhs ist dadurch mit einer vergleichsweise aufwändigen Handhabung verbunden. Eine einfache Handhabung der Anschlussklemmvorrichtung ist jedoch vor allem dann wünschenswert, wenn aufgrund beengter Platzverhältnisse in einem Gerät die Anschlussklemmvorrichtung nur schlecht zugänglich ist. Unter diesen Umständen besteht zumeist auch eine erhöhte Gefahr, dass die Klemmschraube beim Herausdrehen herabfällt und mitunter nicht wiederauffindbar oder unerreichbar bleibt.

Unter Verwendung einer üblichen Rahmenklemme wäre zwar eine Anklemmung des Ringkabelschuhs möglich, ohne dass die Klemmschraube vollständig aus der Gewindebohrung des Klemmrahmens herausgedreht werden müsste. Jedoch wäre der Ringkabelschuh, wie jeder gewöhnliche Leiter, nicht mehr in der Rahmenklemme gehalten, sobald die Klemmschraube gelockert wird. Der durch den Ringkabelschuh vermittelte besonders sichere Sitz des Leiters kommt also bei Klemmkontaktierung in einer gewöhnlichen Rahmenklemme nicht zur Wirkung.

Der Erfindung liegt die Aufgabe zugrunde, eine zum Anschluss eines insbesondere mit einem Ringkabelschuh abgeschlossenen elektrischen Leiters besonders geeignete Anschlussklemmvorrichtung anzugeben, die konstruktiv besonders einfach aufgebaut ist und eine einfache Handhabung bezüglich An- und Abklemmung des elektrischen Leiters ermöglicht. Der Erfindung liegt weiterhin die Aufgabe zugrunde, ein elektrisches Gerät auf konstruktiv einfache Weise dahingehend auszugestalten, dass ein einfacher Anschluss eines insbesondere mit einem Ringkabelschuh abgeschlossenen Leiters möglich ist.

Bezüglich der Anschlussklemmvorrichtung wird diese Aufgabe erfindungsgemäß gelöst durch die Merkmale des Anspruchs 1. Danach umfasst die Anschlussklemmvorrichtung nach Art einer gewöhnlichen Rahmenklemme ein Anschlussstück, einen dieses umgebenden Klemmrahmen und eine Klemmschraube, die in eine am Umfang des Klemmrahmens angebrachte Gewindebohrung einschraubbar ist. Für eine sichere Halterung eines Ringkabelschuhs ist weiterhin ein vom Anschlussstück in Richtung einer Klemmfläche des Klemmrahmens abragender Haltevorsprung vorgesehen, der in einer Schließstellung der Anschlussklemmvorrichtung in eine korrespondierende Öffnung des Klemmrahmens nach Art eines Riegels hineinsteht, und der in einer Öffnungsstellung der Anschlussklemmvorrichtung von der Klemmfläche beabstandet ist. Alternativ wird die Aufgabe bezüglich der Anschlussklemmvorrichtung erfindungsgemäß gelöst durch die Merkmale des Anspruchs 4. Diese alternative Lösung ist konstruktiv invers zur erstgenannten Lösung aufgebaut, insofern als der Haltevorsprung hierbei an der Klemmfläche des Klemmrahmens befestigt und in Richtung des Anschlussstückes ausgerichtet ist, und die korrespondierende Öffnung in das Anschlussstück eingebracht ist.

Die erfindungsgemäße Anschlussklemmvorrichtung kombiniert die Vorteile einer herkömmlichen Schraubklemme im Hinblick auf die sichere Halterung eines Ringkabelschuhs mit der einfachen Handhabung einer herkömmlichen Rahmenklemme. Beim Anklemmvorgang durchsetzt der Haltevorsprung die Schrauböffnung des in die Anschlussklemmvorrichtung eingelegten Ringkabelschuhs und hält diesen dadurch unverlierbar an der Anschlussklemmvorrichtung. Diese Halterung wird insbesondere dadurch stabilisiert, dass der Haltevorsprung dabei in die gegenüberliegende korrespondierende Öffnung eingreift und den Ringkabelschuh damit an der Anschlussklemmvorrichtung quasi verriegelt. In beiden alternativen Lösungen ist die Anschlussklemmvorrichtung konstruktiv einfach aufgebaut und erlaubt eine einfache, insbesondere automatisierbare Montage.

Bezüglich der erstgenannten Lösung sind wiederum zwei alternative Ausführungsformen bevorzugt. Hierbei ist der Haltevorsprung entweder mit dem Anschlussstück ortsfest fixiert, insbesondere verlötet oder verpresst. In der alternativen Ausführungsform ist der Haltevorsprung als Teil der Klemmschraube ausgebildet. In dieser konstruktiv besonders einfachen Ausführungsform ist in das Anschlussstück eine Bohrung eingebracht, durch welche der Haltevorsprung hindurchsteht. Eine stabile und konstruktiv einfache Halterung der Anschlussklemmvorrichtung wird dadurch erreicht, dass das Anschlussstück ortsfest an einem Gehäuse fixiert ist. Um einen eventuellen Verlust der Klemmschraube vorzubeugen, ist weiterhin vorteilhafterweise die Klemmschraube drehbar und unverlierbar im Gehäuse gehalten. Die unverlierbare Halterung der Klemmschraube kann auf verschiedene Weise vorgenommen werden. Beispielsweise ist es möglich, die Klemmschraube am Anschlussstück zu vernieten. In einer vorteilhaften Variante wird die Klemmschraube durch einen, den Schraubenkopf hintergreifenden Gehäusevorsprung im Gehäuse verliersicher gehalten.

Zur weiteren Vereinfachung des Anklemmvorganges weist das Gehäuse zweckmäßigerweise eine Positionierkontur für einen Ringkabelschuh auf. Diese Positionierkontur umfasst zumindest eine Rückwand, an welcher der Ringkabelschuh beim Einschieben in die Anschlussklemmvorrichtung derart anschlägt, dass seine Schrauböffnung mit der Öffnung in der Klemmfläche und dem Haltevorsprung in axialer Überdeckung steht. Optional weist die Positionierkontur weiterhin Seitenwände auf, welche eine seitliche Zentrierung der Schrauböffnung des Ringkabelschuhs bezüglich der Öffnung und des Haltevorsprungs bewirken.

Bezüglich eines elektrischen Geräts wird die Aufgabe erfindungsgemäß gelöst durch die Merkmale des Anspruchs 8. Danach ist die erfindungsgemäße Anschlussklemmvorrichtung im Gerät integriert. Das Gehäuse der Anschlussklemmvorrichtung ist hierbei insbesondere integral mit dem Gehäuse des Geräts ausgeführt.

Die Anschlussklemmvorrichtung erlaubt es hierbei insbesondere, das Gerät auch unter stark beengten Platzverhältnissen auf einfache Weise mit elektrischen Zuleitungen zu kontaktieren. Die Integration der erfindungsgemäße Anschlussklemmvorrichtung in dem Gerät macht es möglich, das Gerät besonders preisgünstig herzustellen.

Nachfolgend werden Ausführungsbeispiele der Erfindung anhand einer Zeichnung näher erläutert. Darin zeigen:
- FIG 1: in einem schematischen Schnitt ein elektrisches Gerät mit einer Anschlussklemmvorrichtung für einen elektrischen Leiter in Öffnungsstellung,
- FIG 2: die Anschlussklemmvorrichtung gemäß FIG 1 in Schließstellung,
- FIG 3: in einer Darstellung gemäß FIG 1 eine alternative Ausführungsform der Anschlussklemmvorrichtung in Öffnungsstellung,
- FIG 4: die Anschlussklemmvorrichtung gemäß FIG 3 in Schließstellung,
- FIG 5: in einer Darstellung gemäß FIG 1 eine weitere Ausführungsform der Anschlussklemmvorrichtung in Öffnungsstellung und
- FIG 6: die Anschlussklemmvorrichtung gemäß FIG 5 in Schließstellung.

Einander entsprechende Teile sind in den Figuren mit den gleichen Bezugszeichen versehen.

In FIG 1 ist eine Anschlussklemmvorrichtung 1 dargestellt, die im nur angedeuteten Gehäuse 2 eines elektrischen Geräts 3 integriert ist. Bei dem Gerät 3 handelt es sich beispielsweise um einen elektrischen Schutzschalter.

Die Anschlussklemmvorrichtung 1 umfasst ein platten- oder stabförmig ausgebildetes Anschlussstück 4 aus elektrisch leitendem Material, das am Gehäuse 2 ortsfest fixiert ist und mit seinem Freiende 5 in einen von außen zugänglichen Einschubschlitz 6 des Gehäuses 2 hineinragt.

Die Anschlussklemmvorrichtung 1 umfasst weiterhin einen Klemmrahmen 7, der die Form einer Hülse mit im Wesentlichen viereckigem Querschnitt aufweist, und der auf das Freiende 5 des Anschlussstücks 4 aufgestülpt ist, so dass das Anschlussstück 4 den Klemmrahmen 7 durchsetzt. Der Klemmrahmen 7 ist hierbei mit einer umfänglich eingebrachten Gewindebohrung 8 versehen. Die Gewindebohrung 8 steht in Eingriff mit einer Klemmschraube 9, die in einer Gehäusebohrung 10 drehbar geführt ist, und deren Schraubenfuß 11 auf dem Anschlussstück 4 aufliegt. Um zu verhindern, dass die Klemmschraube 9 aus dem Gehäuse 2 herausfällt, ist weiterhin ein Gehäusevorsprung 12 vorgesehen, der kopfseitig der Klemmschraube 9 in die Gehäusebohrung 10 hineinragt. Die Klemmschraube 9 ist somit zwischen dem Anschlussstück 4 und dem Gehäusevorsprung 12 in axialer Richtung etwa ortsfest gehalten und somit am Gehäuse 2 verliersicher befestigt.

Die Anschlussklemmvorrichtung 1 ist insbesondere dazu vorgesehen, einen mit einem Ringkabelschuh 13 endseitig abgeschlossenen elektrischen Leiter 14 verliersicher zu fixieren. Hierzu ist das Anschlussstück 4 mit einem etwa zylindrischen Haltevorsprung 15 versehen. Der Haltevorsprung 15 ist am Anschlussstück 4 bevorzugt durch eine Löt- oder Pressverbindung ortsfest fixiert und ragt von der der Klemmschraube 9 abgewandten Fläche des Anschlussstücks 4 etwa parallel zur Schraubenachse 16 der Klemmschraube 9 ab. Der Haltevorsprung 15 befindet sich insbesondere innerhalb des vom Klemmrahmen 7 umgebenen Bereichs des Anschlussstücks 4 und ist ausgerichtet auf die der Gewindebohrung 8 entgegengesetzte Fläche des Klemmrahmens 7, die nachfolgend als Klemmfläche 17 bezeichnet ist. Die Klemmfläche 17 ist hierbei mit einer Öffnung 18 versehen, die in axialer Richtung bezüglich der Schraubenachse 16 mit dem Haltevorsprung 15 fluchtend angeordnet ist. Die Öffnung 18 ist genügend groß dimensioniert, um den Haltevorsprung 15 mit geringem Spiel aufnehmen zu können.

Der elektrische Leiter 14 umfasst ein bevorzugt flexibles, aus mehreren Einzellitzen bestehendes Stromkabel 19, das endseitig mit dem Ringkabelschuh 13 verbunden ist. Der Ringkabelschuh 13 ist hierzu mit einem dem Stromkabel 19 zugewandten Krimpbereich 20 mit dem Stromkabel 19 verkrimpt. Freiendseitig trägt der Ringkabelschuh 13 einen flachen Klemmsteg 21, in den eine Schrauböffnung 22 eingebracht ist. Seinen in der Anschlusstechnik gebräuchlichen Namen erhält der Ringkabelschuh 13 daher, dass die Schrauböffnung 22 einen ringförmig geschlossenen Rand aufweist.

FIG 1 zeigt die Anschlussklemmvorrichtung 1 in ihrer Öffnungsstellung, d.h. vor Anklemmung des Leiters 14. Hierbei ist die Klemmschraube 9 weitgehend, jedoch nicht vollständig aus der Gewindebohrung 8 des Klemmrahmens 7 herausgedreht. In dieser Stellung ist zwischen der aus dem Anschlussstück 4 und dem Haltevorsprung 15 gebildeten Einheit einerseits und der Klemmfläche 17 des Klemmrahmens 7 andererseits ein axialer Abstand gebildet, der mindestens der einfachen, bevorzugt aber mindestens der zweifachen, Materialstärke des Klemmstegs 21 entspricht.

Zur Anklemmung des Leiters 14 an der Anschlussklemmvorrichtung 1 wird zunächst gemäß FIG 1 der Klemmsteg 21 des Ringkabelschuhs 13 in Einschubrichtung 23 zwischen dem Haltevorsprung 15 und der Klemmfläche 17 hindurch in den Einschubschlitz 6 eingeschoben. Das Einführen des Ringkabelschuhs 13 wird durch eine Positionierkontur des Gehäuses 2 im Bereich des Einschubschlitzes 6 erleichtert, die zumindest eine Rückwand 24 des Einschubschlitzes 6 umfasst. Die Rückwand 24 ist dabei derart angeordnet, dass beim Anschlag des in Einschubrichtung 23 eingeschobenen Klemmstegs 21 an der Rückwand 24 die Schrauböffnung 22 etwa zentriert, zumindest aber in Deckung mit der Öffnung 18 einliegt.

Der Einschubschlitz 6 weist weiterhin zwei Seitenwände 25 auf, die als Teil der Positionierkontur bevorzugt derart ausgelegt sind, das beim Einschieben des Klemmstegs 21 in den Einschubschlitz 6 die Schrauböffnung 22 automatisch seitlich bezüglich der Öffnung 18 zentriert wird.

Zur Fixierung des Ringkabelschuhs 13 an der Anschlussklemmvorrichtung 1 wird nun mittels eines nicht näher dargestellten Betätigungswerkzeugs, insbesondere eines Schraubendrehers, die Klemmschraube 9 in den Klemmrahmen 7 eingeschraubt. Zumal die Klemmschraube 9 zwischen dem Anschlussstück 4 und dem Gehäusevorsprung 12 axialfest bezüglich des Gehäuses 2 gehalten ist, wird beim Einschrauben der Klemmschraube 9 der Klemmrahmen 7 sukzessive in Axialrichtung der Klemmschraube 9 gegenüber dem Anschlussstück 4 verschoben. Dabei durchsetzt der Haltevorsprung 15 die Schrauböffnung 22 des Ringkabelschuhs 13 und dringt nach Art eines Riegels in die Öffnung 18 ein. Der Ringkabelschuh 13 ist damit verliersicher an der Anschlussklemmvorrichtung 1 gehalten.

Das Einschrauben der Klemmschraube 9 wird solange fortgesetzt, bis gemäß FIG 2 der Klemmsteg 21 des Ringkabelschuhs 13 zwischen dem Anschlussstück 4 und der Klemmfläche 17 eingespannt und somit klemmkontaktiert ist. Diese Stellung der Anschlussklemmvorrichtung 1 wird als Schließstellung bezeichnet. Der Leiter 14 und das Gerät 3 sind damit über den Ringkabelschuh 13 und das Anschlussstück 4 miteinander elektrisch leitend verbunden.

In den FIG 3 und 4 ist eine alternative Ausführungsform der Anschlussklemmvorrichtung 1 in Öffnungsstellung bzw. in Schließstellung dargestellt. In dieser Ausführung ist der Haltevorsprung 15 an die Klemmschraube 9 einstückig angeformt. Der Haltevorsprung 15 ist dabei als gegenüber dem Körper 26 der Klemmschraube 9 verjüngter Fortsatz ausgebildet, der mit dem Körper 26 bezüglich der Schraubenachse 16 konzentrisch ausgebildet ist und über den Schraubenfuß 11 hinausragt. Mit dem Haltevorsprung 15 korrespondiert eine in das Anschlussstück 4 eingebrachte Bohrung 27, deren Durchmesser mindestens dem Durchmesser des Haltevorsprungs 15 entspricht, der jedoch klein im Vergleich zum Durchmesser des Körpers 26 dimensioniert ist. Der Haltevorsprung 15 durchsetzt die Bohrung 27 und ragt in vorbeschriebener Weise über die der Klemmschraube 9 abgewandte Fläche des Anschlussstücks 4 hinaus.

Eine weitere Ausführungsform der Anschlussklemmvorrichtung 1 ist in den FIG 5 und 6 in Öffnungsstellung bzw. Schließstellung gezeigt. Bei dieser Ausführungsform ist der Haltevorsprung 15 an der Klemmfläche 17 befestigt und ragt von dort etwa koaxial mit der Schraubenachse 16 in Richtung des Anschlussstücks 4.

Dieser Haltevorsprung 15 greift in Schließstellung gemäß FIG 6 nach Art eines Riegels in eine korrespondierende Öffnung 28 des Anschlussstücks 4 ein, die etwa zentrisch zur Schraubenachse 16 in das Anschlussstück 4 eingebracht ist. Zur Aufnahme des Haltevorsprungs 15 ist weiterhin eine konzentrisch zur Schraubenachse 16 in den Schraubenfuß 11 eingebrachte Ausnehmung 29 vorgesehen, die die Öffnung 28 quasi in die Klemmschraube 9 hinein verlängert.

## Patentansprüche

1. Anschlussklemmvorrichtung (1) für ein elektrisches Gerät (3) mit einem Anschlussstück (4), einem das Anschlussstück (4) umgebenden Klemmrahmen (7) und einer Klemmschraube (9), wobei der Klemmrahmen (7) mit einer Gewindebohrung (8) versehen ist, die mit der Klemmschraube (9) derart zusammenwirkt, dass durch Drehung der Klemmschraube (9) der Klemmrahmen (7) zur Herstellung einer Klemmkontaktierung eines elektrischen Leiters (14) gegen das Anschlussstück (4) verschiebbar ist, **gekennzeichnet durch** einen vom Anschlussstück (4) in Richtung einer der Gewindebohrung (8) gegenüberliegenden Klemmfläche (17) des Klemmrahmens (7) abragenden Haltevorsprung (15), der in einer Schließstellung riegelartig in eine korrespondierende Öffnung (18) der Klemmfläche (17) hineinsteht, und der in einer Öffnungsstellung von der Klemmfläche (17) beabstandet ist.

2. Anschlussklemmvorrichtung (1) nach Anspruch 1, **dadurch gekennzeichnet, dass** der Haltevorsprung (15) am Anschlussstück (4) fixiert ist.

3. Anschlussklemmvorrichtung (1) nach Anspruch 1, **dadurch gekennzeichnet, dass** der Haltevorsprung (15) an der Klemmschraube (9) fixiert ist und durch eine in das Anschlussstück (4) eingebrachte Bohrung (27) hindurchsteht.

4. Anschlussklemmvorrichtung (1) für ein elektrisches Gerät (3) mit einem Anschlussstück (4), einem das Anschlussstück (4) umgebenden Klemmrahmen (7) und einer Klemmschraube (9), wobei der Klemmrahmen (7) mit einer Gewindebohrung (8) versehen ist, die mit der Klemmschraube (9) derart zusammenwirkt, dass durch Drehung der Klemmschraube (9) der Klemmrahmen (7) zur Herstellung einer Klemmkontaktierung eines elektrischen Leiters (14) gegen das Anschlussstück (4) verschiebbar ist, **gekennzeichnet durch** einen von einer der Gewindebohrung (8) gegenüberliegenden Klemmfläche (17) des Klemmrahmens (7) in Richtung des Anschlussstücks (4) abragenden Haltevorsprung (15), der in einer Schließstellung riegelartig in eine korrespondierende Öffnung (28) des Anschlussstücks (4) hineinsteht, und der in einer Öffnungsstellung vom Anschlussstück (4) beabstandet ist.

5. Anschlussklemmvorrichtung (1) nach einem der Ansprüche 1 bis 4, **dadurch gekennzeichnet, dass** das Anschlussstück (4) ortsfest an einem Gehäuse (2) fixiert ist.

6. Anschlussklemmvorrichtung (1) nach einem der Ansprüche 1 bis 5, **dadurch gekennzeichnet, dass** die Klemmschraube (9) drehbar und unverlierbar in einem Gehäuse (2) gehalten ist.

7. Anschlussklemmvorrichtung (1) nach einem der Ansprüche 1 bis 6, **dagekennzeichnet durch** eine Positionierkontur (24,25) für einen den Leiter (14) abschließenden Ringkabelschuh (13) aufweist.

8. Elektrisches Gerät (3) mit einer Anschlussklemmvorrichtung (1) nach einem der Ansprüche 1 bis 7.

## Claims

1. Terminal clamping device (1) for an electrical appliance (3), with a connection piece (4), a clamping frame (7) that surrounds the connection piece (4), and a clamping screw (9), the clamping frame (7) being provided with a threaded bore (8) which acts together with the clamping screw (9) in such a way that the clamping frame (7) can be moved against the connection piece (4) by turning the clamping screw (9) in order to create a clamping contact for an electrical conductor (14), **characterised by** a retaining projection (15) extending from the connection piece (4) in the direction of a clamping area (17) of the clamping frame (7), which is located opposite the threaded bore (8), said retaining projection extending in a bolt-type manner into a corresponding opening (18) of the clamping area (17) in a closed position, and being located at a distance from the clamping area (17) in an open position.

2. Terminal clamping device (1) according to Claim 1, **characterised in that** the retaining projection (15) is fixed to the connection piece (4).

3. Terminal clamping device (1) according to Claim 1, **characterised in that** the retaining projection (15) is fixed to the clamping screw (9) and projects through a hole (27) made in the connection piece (4).

4. Terminal clamping device (1) for an electrical appliance (3), with a connection piece (4), a clamping frame (7) that surrounds the connection piece (4), and a clamping screw (9), the clamping frame (7) being provided with a threaded bore (8) which acts together with the clamping screw (9) in such a way that the clamping frame (7) can be moved against the connection piece (4) by turning the clamping screw (9) in order to create a clamping contact for an electrical conductor (14), **characterised by** a retaining projection (15) extending from a clamping area (17) of the clamping frame (7), which is located opposite the threaded bore (8), in the direction of the connection piece (4), said retaining projection extending in a bolt-type manner into a corresponding opening (28) of the connection piece (4) in a closed position, and being located at a distance from the connection piece (4) in an open position.

5. Terminal clamping device (1) according to one of Claims 1 to 4, **characterised in that** the connection piece (4) is permanently fixed to a housing (2).

6. Terminal clamping device (1) according to one of Claims 1 to 5, **characterised in that** the clamping screw (9) is retained in a rotatable and captive manner in a housing (2).

7. Terminal clamping device (1) according to one of Claims 1 to 6, **characterised by** a positioning contour (24, 25) for an annular cable lug (13) that terminates the conductor (14).

8. Electrical appliance (3) with a terminal clamping device (1) according to one of Claims 1 to 7.

## Revendications

1. Dispositif de serrage de raccordement (1) pour un appareil électrique (3) comprenant une pièce de raccordement (4), un cadre de serrage (7) entourant la pièce de raccordement (4), et une vis de serrage (9), le cadre de serrage (7) étant muni d'un trou taraudé (8) qui coopère avec la vis de serrage (9) de sorte que, par la rotation de la vis de serrage (9), le cadre de serrage (7) peut être déplacé contre la pièce de raccordement (4) pour réaliser une mise en contact serrée d'un conducteur électrique (14), **caractérisé par** une saillie de retenue (15), faisant saillie depuis la pièce de raccordement (4) en direction d'une surface de serrage (17) du cadre de serrage (7) opposée au trou taraudé (8), saillie de retenue qui, dans une position de fermeture, est placée à la façon d'un pêne dans une ouverture (18) correspondante de la surface de serrage (17) et qui, dans une position d'ouverture, est éloignée de la surface de serrage (17).

2. Dispositif de serrage de raccordement (1) selon la revendication 1, **caractérisé en ce que** la saillie de retenue (15) est immobilisée sur la pièce de raccordement (4).

3. Dispositif de serrage de raccordement (1) selon la revendication 1, **caractérisé en ce que** la saillie de retenue (15) est immobilisée sur la vis de serrage (9) et passe dans un alésage (27) réalisé dans la pièce de raccordement (4).

4. Dispositif de serrage de raccordement (1) pour un appareil électrique (3) comprenant une pièce de raccordement (4), un cadre de serrage (7) entourant la pièce de raccordement (4), et une vis de serrage (9), le cadre de serrage (7) étant muni d'un trou taraudé (8) qui coopère avec la vis de serrage (9) de sorte que, par la rotation de la vis de serrage (9), le cadre de serrage (7) peut être déplacé contre la pièce de raccordement (4) pour réaliser une mise en contact serrée d'un conducteur électrique (14), **caractérisé par** une saillie de retenue (15), faisant saillie, depuis une surface de serrage (17) du cadre de serrage (7) opposée au trou taraudé (8), en direction de la pièce de raccordement (4), saillie de retenue qui, dans une position de fermeture, est placée à la façon d'un pêne dans une ouverture (28) correspondante de la pièce de raccordement (4) et qui, dans une position d'ouverture, est éloignée de la pièce de raccordement (4).

5. Dispositif de serrage de raccordement (1) selon une des revendications 1 à 4, **caractérisé en ce que** la pièce de raccordement (4) est immobilisée à poste fixe sur un boîtier (2).

6. Dispositif de serrage de raccordement (1) selon une des revendications 1 à 5, **caractérisé en ce que** la vis de serrage (9) est retenue dans un boîtier (2) de façon rotative et imperdable.

7. Dispositif de serrage de raccordement (1) selon une des revendications 1 à 6, **caractérisé par** un contour de positionnement (24, 25) pour une cosse de câble annulaire (13) terminant le conducteur (14).

8. Appareil électrique (3) ayant un dispositif de serrage de raccordement (1) selon l'une des revendications 1 à 7.
